# EUROPÄISCHE PATENTANMELDUNG

(11) **EP 2 923 803 A1**
(43) Veröffentlichungstag der Anmeldung: **30.09.2015**
(21) Anmeldenummer: 14162069.0
(22) Anmeldetag: 27.03.2014
(51) Int. Cl.: B25F 5/00, B25C 1/00

(54) **Verfahren und Arbeitsgerät zum Eintreiben von Befestigungselementen**

(71) Anmelder: HILTI Aktiengesellschaft, 9494 Schaan (LI)
(72) Erfinder: Welte, Norbert, 6833 Klaus (AT); Gerold, Uwe, 88131 Lindau (DE)
(74) Vertreter: Hilti Aktiengesellschaft Corporate Intellectual Property

(57) **Zusammenfassung**

Die Erfindung betrifft ein Verfahren zum Eintreiben von Befestigungselementen in einen Untergrund mit Hilfe eines handgeführten Arbeitsgeräts (1), wobei nach einem Setzvorgang erfasst wird, ob und/oder wie weit ein gesetztes Befestigungselement aus dem Untergrund vorsteht.

Um die Qualität von Setzvorgängen weiter zu verbessern, wird der Befestigungselementvorstand von mindestens einem aktuellen oder vorangegangenen Setzvorgang kapazitiv oder induktiv erfasst.

## Beschreibung

### Technisches Gebiet

Die Erfindung betrifft ein Verfahren zum Eintreiben von Befestigungselementen in einen Untergrund mit Hilfe eines handgeführten Arbeitsgeräts, wobei nach einem Setzvorgang erfasst wird, ob und/oder wie weit ein gesetztes Befestigungselement aus dem Untergrund vorsteht. Die Erfindung betrifft des Weiteren ein handgeführtes Arbeitsgerät zum Eintreiben von Befestigungselementen. Die Erfindung betrifft darüber hinaus eine Interfaceeinheit für ein derartiges Arbeitsgerät.

### Stand der Technik

Aus der deutschen Offenlegungsschrift DE 103 03 006 A1 ist ein handgeführtes Arbeitsgerät mit einem darin angeordneten Setz- oder Schlagimpulse erzeugenden Arbeitswerk und mit wenigstens einer Sensoreinrichtung bekannt, die zur Erfassung von während eines Setz- oder Schlagimpulses auftretenden Beschleunigungskräften dient, sowie mit einer Interfaceeinheit, die eine Auswerte- und Speichereinheit zur Verarbeitung und Speicherung der von der Sensoreinrichtung ermittelten Daten beinhaltet. Aus der deutschen Offenlegungsschrift DE 10 2006 002 237 A1 ist ein Verfahren zum Überwachen eines Fügeprozesses zum Verbinden mindestens zweier Bauteile mittels eines Setzbolzens bekannt, der einen Bolzenkopf, einen Bolzenschaft und eine Bolzenspitze aufweist und mit hoher Geschwindigkeit in beide Bauteile eingetrieben wird, bei welchem Verfahren die beim Fügevorgang auf die Bauteile wirkende Reaktionskraft erfasst und zum Bewerten des Fügeprozesses und/oder der Verbindung verwendet wird, wobei oberhalb der beiden Bauteile ein optischer Sensor angeordnet ist, der eine Setzbolzenendlage erfasst.

### Darstellung der Erfindung

Aufgabe der Erfindung ist es, die Qualität von Setzvorgängen, die, vorzugsweise mit Hilfe eines handgeführten Arbeitsgeräts, in einen Untergrund eingetrieben werden, wobei nach einem Setzvorgang erfasst wird, ob und/oder wie weit ein gesetztes Befestigungselement aus dem Untergrund vorsteht, weiter zu verbessern.

Die Aufgabe ist bei einem Verfahren zum Eintreiben von Befestigungselementen in einen Untergrund mit Hilfe eines handgeführten Arbeitsgeräts, wobei nach einem Setzvorgang erfasst wird, ob und/oder wie weit ein gesetztes Befestigungselement aus dem Untergrund vorsteht, dadurch gelöst, dass der Befestigungselementvorstand von mindestens einem vorangegangenen oder aktuellen Setzvorgang kapazitiv oder induktiv erfasst wird. Die Information, ob und/oder wie weit ein gesetztes Befestigungselement aus dem Untergrund vorsteht, wird auch als Befestigungselementvorstand bezeichnet. Bei dem handgeführten Arbeitsgerät handelt es sich vorzugsweise um ein handgeführtes Arbeitsgerät zum Setzen von Bolzen, das mit Brenngas, Treibladungspulver, Druckluft oder elektrischem Strom betrieben wird. Daher kann das Arbeitsgerät auch als gas-, pulver-, druckluft- oder elektrisch, insbesondere batteriebetriebenes Bolzensetzgerät oder Bolzenschubwerkzeug bezeichnet werden.

Die vorliegende Erfindung ist jedoch nicht auf Bolzensetzgeräte beschränkt. Bei den Befestigungselementen kann es sich auch um Nägel handeln. Daher wird der Befestigungselementvorstand auch als Nagelvorstand bezeichnet. Der Befestigungselementvorstand oder Nagelvorstand kann zum Beispiel mit Hilfe einer geeigneten Lehre erfasst werden, die einem Gerätekoffer, in dem das handgeführte Arbeitsgerät transportiert wird, beigelegt ist. Mit Hilfe einer derartigen Lehre kann zum Beispiel beurteilt werden, ob die bei einem vorangegangenen Setzvorgang erreichte Eintreibtiefe des Befestigungselements in einem Sollbereich liegt. Gemäß einem Aspekt der Erfindung wird der Befestigungselementvorstand nicht manuell oder optisch ermittelt, sondern kapazitiv oder induktiv erfasst. Das liefert unter anderem den Vorteil, dass geräteintern unmittelbar auf eine Veränderung des Befestigungselementvorstands reagiert werden kann. Durch die kapazitive oder induktive Erfassung des Befestigungselementvorstands kann die Einstellung des Arbeitsgeräts, insbesondere die Einstellung einer von dem Arbeitsgerät für einen nachfolgenden Setzvorgang bereitzustellenden Eintreibenergiemenge, verbessert werden. Darüber hinaus können Gerätestörungen reduziert werden.

Die kapazitive oder induktive Erfassung des Befestigungselementvorstands liefert unter anderem die folgenden Vorteile: Höhere mechanische Robustheit, insbesondere bei einer hohen Gerätebeschleunigung; geringere Schmutzempfindlichkeit; geringere Wärmeempfindlichkeit; geringerer Energieverbrauch des Detektions- und Messverfahrens. Darüber hinaus kann, insbesondere bei der induktiven Erfassung des Befestigungselementvorstands, eine unerwünschte Beschädigung des Befestigungselements, zum Beispiel ein Scherbruch des Befestigungselements, erfasst beziehungsweise detektiert werden. Die kapazitive oder induktive Erfassung des Befestigungselementvorstands kann direkt am Befestigungselement erfolgen. Zu diesem Zweck kann eine kapazitive oder induktive Sensoreinrichtung in das Arbeitsgerät integriert sein. Die kapazitive oder induktive Sensoreinrichtung kann aber auch losgelöst vom Arbeitsgerät, zum Beispiel in einer separaten Aufnahmevorrichtung, angeordnet werden. Die kapazitive und die induktive Erfassung des Befestigungselementvorstands haben gemeinsam, dass sie beispielsweise den physikalischen Effekt der Resonanzkreisverstimmung nutzen. Eine Arbeitspunktkalibrierung erfolgt zum Beispiel an die Flanke einer Resonanzfrequenz. Damit wird auf einfache Art und Weise eine empfindliche Detektion bei Verstimmung des Resonanzkreises und einer Auflösung feinster Veränderungen ermöglicht.

Ein bevorzugtes Ausführungsbeispiel des Verfahrens ist dadurch gekennzeichnet, dass der Befestigungselementvorstand in einer Befestigungselementführung durch eine in die Befestigungselementführung integrierte Sensoreinrichtung erfasst wird. Die Befestigungselementführung führt die, zum Beispiel durch einen Arbeitskolben, beschleunigten Befestigungselemente, bevor sie aus dem Arbeitsgerät austreten, um in den Untergrund eingetrieben zu werden. Dabei wird die Sensoreinrichtung vorteilhaft räumlich in der Befestigungselementführung angeordnet. Das liefert den Vorteil, dass die Sensoreinrichtung geschützt untergebracht werden kann. Dadurch kann auch unter schwierigen äußeren Bedingungen, zum Beispiel in einem Baustellenbetrieb, ein störungsfreier Betrieb der Sensoreinrichtung ermöglicht werden.

Ein weiteres bevorzugtes Ausführungsbeispiel des Verfahrens ist dadurch gekennzeichnet, dass der erfasste Befestigungselementvorstand zusammen mit Eintreibenergieinformationen, Druckverlaufsinformationen und/oder Beschleunigungsinformationen regelungstechnisch verwendet wird, um die Qualität von nachfolgenden Setzvorgängen zu verbessern. Dabei wird zum Beispiel in einer geräteinternen Auswerteeinheit der erfasste Befestigungselementvorstand mit einer Sollvorgabe verglichen. Das Ergebnis des Vergleichs wird bei einer Berechnung der zukünftigen Eintreibenergiemenge, die bei einem nachfolgenden Setzvorgang von dem Arbeitsgerät abgegeben wird, berücksichtigt. Die Sollvorgabe beziehungsweise der Sollwert hängt dabei üblicherweise von der Art und Grösse der Befestigungselemente ab und davon, ob die Befestigungselemente beispielsweise mit Dichtringen oder anderen Beilagscheiben bestückt sind, welche nach dem Eintreibvorgang auf dem Untergrund zu liegen kommen sollen.

In einer bevorzugten Ausführung wird der Sollwert von einem Benutzer des Bolzensetzgeräts vor einer Setzung beziehungsweise beim Einlegen der Befestigungselemente in ein Magazin des Bolzensetzgeräts über eine Eingabevorrichtung eingegeben. Alternativ oder zusätzlich weist das Bolzensetzgerät besonders bevorzugt eine Leseeinrichtung auf, mit deren Hilfe die Art und/oder Grösse der Befestigungselemente eingelesen wird. Der zugehörige Sollwert für den Befestigungselementüberstand ist dann vorzugsweise in einem Speicher des Bolzensetzgeräts hinterlegt und wird dann zur Bestimmung der Eintreibenergie herangezogen. Das Einlesen geschieht beispielsweise über einen Strichcode und/oder einen sogenannten Tag auf einer Verpackung der Befestigungselemente oder über eine Codierung auf den Befestigungselementen oder einem die Befestigungselemente tragenden Magazinstreifen.

Die Druckverlaufsinformationen können von einem geeigneten Drucksensor bereitgestellt werden, der in das Arbeitsgerät integriert ist. Die Beschleunigungsinformationen können von mindestens einem Beschleunigungssensor bereitgestellt werden, der in das Arbeitsgerät integriert ist. Die Beschleunigungsinformationen können sich auf eine Achse des Arbeitsgeräts, zum Beispiel in Bewegungsrichtung des Befestigungselements bei einem Setzvorgang, beziehen. Die Beschleunigungsinformationen können aber auch mehreren Achsen zugeordnet sein. Die Verknüpfung der kapazitiven oder induktiven Erfassung des Befestigungselements mit den erfassten Beschleunigungsinformationen hat sich, insbesondere im Hinblick auf eine Detektion von Fehlanwendungen oder Beschädigungen an den Befestigungselementen, wie Scherbrüchen, als vorteilhaft erwiesen.

Ein weiteres bevorzugtes Ausführungsbeispiel des Verfahrens ist dadurch gekennzeichnet, dass der automatisch erfasste Befestigungselementvorstand zusammen mit weiteren Informationen, wie einer Umgebungstemperatur oder eine Gerätetemperatur, regelungstechnisch verwendet wird, um die Qualität von nachfolgenden Setzvorgängen weiter zu verbessern. Die weiteren Informationen werden insbesondere bei der Berechnung der zukünftigen Eintreibenergiemenge berücksichtigt.

Die Erfindung betrifft des Weiteren eine Interfaceeinheit für ein handgeführtes Arbeitsgerät, das gemäß einem vorab beschriebenen Verfahren betreibbar ist beziehungsweise betrieben wird. Die Interfaceeinheit weist vorteilhaft eine Schnittstelle auf, die eine automatische Aufnahmevorrichtung zum Erfassen des Befestigungselementvorstands von mindestens einem aktuellen oder vorangegangenen Setzvorgang mit einer Auswerteeinheit verbindet. In der Auswerteeinheit wird zum Beispiel der erfasste Befestigungselementvorstand mit einer Soll-Vorgabe verglichen. Des Weiteren werden in der Auswerteeinheit zum Beispiel Berechnungen zur Ermittlung einer optimierten Eintreibenergiemenge ausgeführt. Die Interfaceeinheit kann in einem separaten Gerät, insbesondere einem tragbaren Telefon und/oder Computer räumlich von dem handgeführten Arbeitsgerät getrennt sein. Zu diesem Zweck kann die Interfaceeinheit zum Beispiel in einer Art Armbanduhr aufgenommen sein, die von einem Benutzer des handgeführten Arbeitsgeräts getragen wird. Die Interfaceeinheit kann aber auch in das handgeführte Arbeitsgerät integriert sein. Die Interfaceeinheit kann auch weiter entfernt von dem Benutzer und dem Arbeitsgerät angeordnet sein. Dann kann es sinnvoll sein, dass die Interfaceeinheit über eine Datenfernübertragung mit dem Arbeitsgerät verbunden ist.

Ein bevorzugtes Ausführungsbeispiel der Interfaceeinheit ist dadurch gekennzeichnet, dass die Interfaceeinheit eine Benutzerschnittstelle aufweist, über die einem Benutzer automatisch Informationen über mindestens einen aktuellen oder vorangegangenen Setzvorgang und/oder weitere Informationen übermittelt werden. Die Informationen über den aktuellen oder vorangegangenen Setzvorgang beinhalten insbesondere Informationen darüber, ob ein vorgegebener Befestigungselementvorstand in einem gewünschten Sollbereich liegt. Die weiteren Informationen enthalten zum Beispiel Weisungen, wie der Benutzer oder Anwender des Arbeitsgeräts auf Abweichungen des erfassten Befestigungselementvorstands von einer Soll-Vorgabe reagieren soll.

Ein weiteres bevorzugtes Ausführungsbeispiel der Interfaceeinheit ist dadurch gekennzeichnet, dass die Interfaceeinheit eine optische Anzeige umfasst, über die einem Benutzer automatisch Informationen über mindestens einen aktuellen oder vorangegangenen Setzvorgang und/oder weitere Informationen übermittelt werden. Die Informationen können alternativ oder zusätzlich haptisch und/oder akustisch übermittelt werden.

Die Erfindung betrifft des Weiteren eine Aufnahmevorrichtung zum automatischen Erfassen eines Befestigungselementvorstands von mindestens einem aktuellen oder vorangegangenen Setzvorgang mit einer kapazitiven oder induktiven Sensoreinrichtung. Die Aufnahmevorrichtung kann genauso oder ähnlich wie eine herkömmliche Lehre ausgeführt sein. Die Aufnahmevorrichtung ist vorteilhaft mit einer kapazitiven oder induktiven Sensoreinrichtung ausgestattet, die erfasst, ob und/oder wie weit ein gesetztes Befestigungselement aus dem Untergrund vorsteht. Je nach Anwendung kann es erforderlich sein, dass der Kopf eines Befestigungselements, insbesondere eines Nagels, auf dem Untergrund aufliegen soll, das heißt, ein gewisser Nagelvorstand ist erwünscht. Bei anderen Anwendungen kann es jedoch gewünscht sein, dass der Kopf vollständig in den Untergrund versenkt werden soll. Die Messung des Nagelvorstands kann nach dem Prinzip einer Schieblehre, aber auch berührungslos, zum Beispiel induktiv, erfolgen. Bei der Aufnahmevorrichtung handelt es sich vorzugsweise um eine separate Vorrichtung, die unabhängig von dem Arbeitsgerät betrieben werden kann. Dabei ist die kapazitive oder induktive Sensoreinrichtung zum Beispiel in einem hülsenartigen Aufnahmekörper angeordnet, der genauso oder so ähnlich gestaltet ist wie die vorab beschriebene Befestigungselementführung.

Die oben angegebene Aufgabe ist bei einem handgeführten Arbeitsgerät zum Eintreiben von Befestigungselementen, das gemäß einem vorab beschriebenen Verfahren betreibbar ist beziehungsweise betrieben wird, alternativ oder zusätzlich dadurch gelöst, dass das Arbeitsgerät mit einer vorab beschriebenen Interfaceeinheit ausgestattet ist. Die Interfaceeinheit kann fest mit dem Arbeitsgerät verbunden sein. Die Interfaceeinheit kann aber auch abnehmbar an dem Arbeitsgerät angebracht sein.

Die oben angegebene Aufgabe ist bei einem handgeführten Arbeitsgerät zum Eintreiben von Befestigungselementen, das gemäß einem vorab beschriebenen Verfahren betreibbar ist beziehungsweise betrieben wird, alternativ oder zusätzlich dadurch gelöst, dass das Arbeitsgerät mit einer automatischen Aufnahmevorrichtung zum Erfassen des Befestigungselementvorstands von mindestens einem aktuellen oder vorangegangenen Setzvorgang und mit einer kapazitiven oder induktiven Sensoreinrichtung ausgestattet ist. Die Aufnahmevorrichtung ist besonders robust und baustellentauglich ausgeführt. Bezüglich der Vorteile der kapazitiven oder induktiven Sensoreinrichtung wird auf die vorangegangene allgemeine Beschreibung des erfindungsgemäßen Verfahrens und der Aufnahmevorrichtung verwiesen.

Ein weiteres bevorzugtes Ausführungsbeispiel des handgeführten Arbeitsgeräts ist dadurch gekennzeichnet, dass die kapazitive oder induktive Sensoreinrichtung zum Erfassen des Befestigungselementvorstands von mindestens einem aktuellen oder vorangegangenen Setzvorgang an einem Setzende des Arbeitsgeräts angeordnet ist. Als Setzende wird ein Ende des handgeführten Arbeitsgeräts bezeichnet, aus dem das Befestigungselement bei einem Setzvorgang austritt und in den Untergrund eingetrieben wird.

Das Setzende wird auch als Bolzenführungsende oder Befestigungselementführungsende bezeichnet, weil die an dem Setzende austretenden Befestigungselemente oder Bolzen vor ihrem Austritt in dem Arbeitsgerät geführt werden, zum Beispiel in einer vorab beschriebenen Befestigungselementführung. Die Befestigungselementführung ist zum Beispiel als Hülse ausgeführt, die im Wesentlichen die Gestalt eines geraden Kreiszylindermantels aufweist.

Ein weiteres bevorzugtes Ausführungsbeispiel des handgeführten Arbeitsgeräts ist dadurch gekennzeichnet, dass die kapazitive oder induktive Sensoreinrichtung in eine beziehungsweise die Befestigungselementführung integriert ist. Das hat sich im Hinblick auf einen Einsatz des Arbeitsgeräts unter schwierigen äußeren Bedingungen, zum Beispiel auf einer Baustelle, als vorteilhaft erwiesen. Durch die Unterbringung der Sensoreinrichtung in der Befestigungselementführung können insbesondere unerwünschte Beeinträchtigungen der Funktion der Sensoreinrichtung durch Schmutz, Temperatureinflüsse, Witterungseinflüsse oder Beschädigungen, minimiert werden.

Ein weiteres bevorzugtes Ausführungsbeispiel des handgeführten Arbeitsgeräts ist dadurch gekennzeichnet, dass die oder eine weitere kapazitive oder induktive Sensoreinrichtung in eine Kolbenführung integriert ist. Die Kolbenführung dient dazu, einen Kolben in dem Arbeitsgerät zu führen. Der Kolben dient vorzugsweise dazu, die Befestigungselemente in den Untergrund einzutreiben. Über die in die Kolbenführung integrierte Sensoreinrichtung kann der Befestigungselementvorstand indirekt erfasst werden. Beim Eintreiben der Befestigungselemente hat ein freies Ende des Kolbens Kontakt mit dem jeweiligen Befestigungselement. Da die Länge des Kolbens bekannt ist, kann der Befestigungselementvorstand auf einfache Art und Weise indirekt über die Sensoreinrichtung in der Kolbenführung ermittelt werden.

Ein weiteres bevorzugtes Ausführungsbeispiel des handgeführten Arbeitsgeräts ist dadurch gekennzeichnet, dass in der Befestigungselementführung oder in der Kolbenführung mindestens eine Spule angeordnet ist. Die Spule dient zur Darstellung der induktiven Sensoreinrichtung und kann vollständig in die Kolbenführung oder in die Befestigungselementführung integriert werden. Dadurch kann auf einfache Art und Weise ein robuster Schutz für die Sensoreinrichtung dargestellt werden.

Ein weiteres bevorzugtes Ausführungsbeispiel des handgeführten Arbeitsgeräts ist dadurch gekennzeichnet, dass in der Befestigungselementführung oder in der Kolbenführung zwei Platten angeordnet sind, die einen elektrischen Kondensator darstellen. Die beiden Platten dienen zur Darstellung der kapazitiven Sensoreinrichtung. Die beiden Platten können, wie die vorab beschriebene Spule, vollständig in die Befestigungselementführung oder die Kolbenführung integriert werden.

Weitere Vorteile, Merkmale und Einzelheiten der Erfindung ergeben sich aus der nachfolgenden Beschreibung, in der unter Bezugnahme auf die Zeichnung verschiedene Ausführungsbeispiele im Einzelnen beschrieben sind. Es zeigen:
- Figur 1: eine vereinfachte Darstellung eines erfindungsgemäßen Arbeitsgeräts im Schnitt;
- Figur 2: eine vereinfachte Darstellung einer erfindungsgemäßen Interfaceeinheit;
- Figur 3: eine vergrößerte Darstellung einer Befestigungselementführung am Setzende des in Figur 1 dargestellten Arbeitsgeräts im Längsschnitt mit einer induktiven Sensoreinrichtung;
- Figur 4: die gleiche Darstellung wie in Figur 3 mit einer kapazitiven Sensoreinrichtung und
- Figur 5: eine Kolbenführung des in Figur 1 dargestellten Arbeitsgeräts mit einer induktiven und einer kapazitiven Sensoreinrichtung.

### Ausführungsbeispiele

In Figur 1 ist ein erfindungsgemäßes Arbeitsgerät 1 mit einem Gehäuse 2 stark vereinfacht dargestellt. Das Arbeitsgerät 1 ist als handgeführtes Bolzensetzgerät mit einem Handgriff 4 ausgeführt, an dem das Bolzensetzgerät 1 zum Eintreiben eines Befestigungselements anpackbar ist, das beim Betätigen eines Auslöseschalters 3 an einem Bolzenführungsende 5 aus dem Bolzensetzgerät 1 austritt und in einen Untergrund eintreibbar ist. Das Bolzenführungsende 5 wird allgemein auch als Befestigungselementführungsende oder verkürzt als Setzende bezeichnet.

Die verwendeten Befestigungselemente werden vorzugsweise über ein geräteinternes Magazin 6 bereitgestellt, das in der Nähe des Bolzenführungsendes 5 des Bolzensetzgeräts 1 angebracht ist. Aus dem Magazin 6 werden die Befestigungselemente vorzugsweise einzeln automatisch entnommen und an dem Bolzenführungsende 5 bereitgestellt.

Die zum Eintreiben der Befestigungselemente in den Untergrund benötigte Energie wird in einem Brennstoffbehälter im Inneren des Bolzensetzgeräts 1 bereitgestellt. Der Brennstoffbehälter enthält vorzugsweise flüssiges Brenngas und wird daher auch als Gasbehälter oder Gaskartusche bezeichnet.

Der Brennstoffbehälter ist über eine verstellbare beziehungsweise regelbare Dosiereinrichtung und eine Gasleitung mit einer Brennkammer oder einem Brennraum 12 verbindbar. Die Dosiereinrichtung umfasst vorzugsweise ein Dosierventil, über das die dem Brennraum 12 zugeführte Gasmenge, zum Beispiel volumetrisch oder zeitabhängig, gesteuert werden kann.

In dem Brennraum 12 wird Brennstoff, insbesondere Gas, aus dem Brennstoffbehälter mit Luft zu einem brennfähigen Gemisch vermischt, das gezündet wird, um ein Befestigungselement, wie einen Bolzen oder einen Nagel, in den Untergrund einzutreiben. Die zum Eintreiben benötigte Energie wird, zum Beispiel über einen Arbeitskolben von der Brennkammer 12 auf ein Befestigungselement am Bolzenführungsende 5 übertragen.

In dem Brennraum 12 ist eine Einrichtung 14 angeordnet, die dazu dient, in dem Brennraum 12 Turbulenzen zu erzeugen, den Brennraum 12 zu spülen und/oder zu kühlen. Die Einrichtung 14 umfasst einen Ventilator 15, der von einem Elektromotor 18 angetrieben wird. Der Elektromotor 18 wird über eine elektronische Steuerungseinrichtung 20 angesteuert.

Die zum Eintreiben der Befestigungselemente benötigte Energie kann auch mechanisch, zum Beispiel über eine vorgespannte Federeinrichtung, bereitgestellt werden. Das heißt, die vorliegende Erfindung ist nicht auf gasbetriebene Bolzensetzgeräte beschränkt.

Gemäß einem Aspekt der Erfindung ist an dem Bolzenführungsende 5 eine Aufnahmevorrichtung 22 angebracht, mit der im Betrieb des Arbeitsgeräts 1 automatisch erfasst werden kann, ob und/oder wie weit ein gesetztes Befestigungselement aus dem Untergrund vorsteht. Die Aufnahmevorrichtung 22 steht mit einer geräteinternen Auswerteeinheit 24 in Verbindung, die in die Steuerungseinrichtung 20 integriert ist.

Die Auswerteeinheit 24 ist mit einer Benutzerschnittstelle 25 verbunden, die eine Anzeige 26 umfasst. Die Auswerteeinheit 24 steht darüber hinaus mit einer Aktoreinrichtung 28 in Verbindung. Die Aktoreinrichtung 28 ist zusammen mit der Steuerungseinrichtung 20 in den Handgriff 4 des Arbeitsgeräts 1 integriert. Die Benutzerschnittstelle 25 ist an der Oberseite des Arbeitsgeräts 1 so angebracht, dass die Anzeige 26 im Betrieb des Arbeitsgeräts 1 für einen Benutzer gut sichtbar ist.

Durch einen Doppelpfeil 30 ist angedeutet, dass das Arbeitsgerät 1 mit einer Interfaceeinheit 35 kommuniziert, die in Figur 2 stark vereinfacht dargestellt ist. Die Interfaceeinheit 35 umfasst vier Rechtecksymbole 41, 42, 43 und 45.

Das Rechtecksymbol 41 ist der Aufnahmevorrichtung 22 in Figur 1 zugeordnet. Das Rechtecksymbol 42 ist der Auswerteeinheit 24 in Figur 1 zugeordnet. Das Rechtecksymbol 43 ist der Anzeige 26 in Figur 1 zugeordnet. Das Rechtecksymbol 45 symbolisiert eine Schnittstelle, welche die automatische Aufnahmevorrichtung 41 beziehungsweise 22 mit der Auswerteeinheit 42 beziehungsweise 24 verbindet.

Über die Auswerteeinheit 24; 42 werden Berechnungen durchgeführt und erfasste Befestigungselementvorstände mit Soll-Vorgaben verglichen. Das Ergebnis des Vergleichs wird einem Anwender oder Benutzer über die Anzeige 26; 43 angezeigt. Zusätzlich können dem Anwender über die Anzeige 26; 43 Informationen vermittelt werden, welche Maßnahmen durchzuführen sind, um nachfolgende Setzvorgänge zu optimieren.

Gemäß einem weiteren Aspekt der Erfindung werden diese Optimierungsmaßnahmen geräteintern automatisch durchgeführt. Die Optimierungsmaßnahmen werden vorzugsweise über die Steuerungseinrichtung 20 gesteuert und durch die Aktoreinrichtung 28 ausgeführt. Durch die automatische Geräteeinstellung werden falsche, anwenderabhängige Einstellungen vermieden. Mit der automatisch richtigen Einstellung werden Gerätestörungen reduziert und die Gerätelebensdauer erhöht. Des Weiteren wird die Sicherheit der Anwendung erhöht.

In Figur 1 ist durch eine Rechteck 21 eine Beschleunigungssensoreinrichtung angedeutet, mit der Beschleunigungen des Arbeitsgeräts 1 im Betrieb erfasst werden. Die Beschleunigungssensoreinrichtung 21 umfasst zum Beispiel einen Beschleunigungssensor, mit welchem die Beschleunigung eines Kolbens in dem Arbeitsgerät 1 erfasst wird. Die Beschleunigungssensoreinrichtung 21 kann aber auch mehrere Beschleunigungssensoren umfassen, mit der Beschleunigungen entlang unterschiedlicher Achsen des Arbeitsgeräts 1 erfasst werden können.

Die mit der Beschleunigungssensoreinrichtung 21 erfassten Beschleunigungsinformationen können in Kombination mit dem erfassten Befestigungselementvorstand vorteilhaft zur Detektion von Fehlanwendungen des Arbeitsgeräts 1 genutzt werden. Darüber hinaus können durch die kombinierte Auswertung der Beschleunigungsinformationen mit dem Befestigungselementvorstand Beschädigungen der Befestigungselemente, insbesondere Scherbrüche, erfasst werden.

Das in Figur 1 dargestellte Arbeitsgerät 1 umfasst an seinem Bolzenführungsende 5 eine Befestigungselementführung 23, die bei der Verwendung von Bolzen als Befestigungselemente auch als Bolzenführung bezeichnet wird. Die Aufnahmevorrichtung 22 ist mit der Befestigungselementführung 23 am Bolzenführungsende 5 des Arbeitsgeräts 1 kombiniert. Gemäß einer alternativen Ausführungsform kann die Aufnahmevorrichtung 22 auch als separate Vorrichtung ausgeführt sein, die separat und unabhängig vom Arbeitsgerät 1 verwendbar ist.

In die Befestigungselementführung 23 ist eine Sensoreinrichtung 40 integriert. Die Sensoreinrichtung 40 ist als induktive oder kapazitive Sensoreinrichtung ausgeführt. Dadurch kann vorteilhaft der Befestigungselementvorstand eines vorangegangenen Setzvorgangs automatisch erfasst werden. Darüber hinaus kann je nach Anwendung der Befestigungselementvorstand bei einem aktuellen Setzvorgang erfasst werden. Je nach Ausführung der Sensoreinrichtung 40 kann gegebenenfalls auch der Befestigungselementvorstand während des Eintreibvorgangs erfasst werden.

In den Figuren 3 und 4 ist die Befestigungselementführung 23 des Arbeitsgeräts 1 aus Figur 1 vergrößert und im Längsschnitt gemäß zwei verschiedenen Ausführungsbeispielen der Sensoreinrichtung 40 dargestellt. Die Befestigungselementführung 23 ist mit dem Bolzenführungsende 5 auf ein Montageteil 52 aufgesetzt. Bei dem Montageteil 52 handelt es sich zum Beispiel um ein Blechteil, das mit Hilfe eines Befestigungselements 54 an einem durch eine Schraffur angedeuteten Untergrund 50 befestigt wird. Das Montageteil 52 ist teilweise zwischen dem Setzende oder Bolzenführungsende 5 und dem Untergrund 50 angeordnet.

Die Sensoreinrichtung 40 ist in die Befestigungselementführung 23 integriert. Dabei ist die Sensoreinrichtung 40 über mindestens eine (nicht dargestellte) Steuerleitung an die Auswerteeinheit (24 in Figur 1) des Arbeitsgeräts angeschlossen. Darüber hinaus ist die Sensoreinrichtung 40 über mindestens eine (ebenfalls nicht dargestellte) Stromversorgungsleitung an eine Stromversorgungsquelle in dem Arbeitsgerät angeschlossen.

In Figur 3 ist die Sensoreinrichtung 40 als induktive Sensoreinrichtung mit einer Spule oder Wicklung 60 ausgeführt, die in der Befestigungselementführung 23 angeordnet ist. Die Wicklung oder Spule 60 umfasst zum Beispiel einige Windungen, die in einen vorderen Bereich der Befestigungselementführung 23 eingelassen sind. Durch das Befestigungselement 54 wird eine Spannung in der Wicklung oder Spule 60 induziert. Durch ein genaues Abtasten des Eintreibvorgangs können zum Beispiel Fehlanwendungen oder aktuelle Eintreibtiefen des Befestigungselements 54 erfasst und ausgewertet werden.

In Figur 4 ist die Sensoreinrichtung 40 als kapazitive Sensoreinrichtung mit zwei Platten 61 und 62 ausgeführt. Die beiden Platten 61 und 62 sind in einem vorderen Bereich der Befestigungselementführung 23 angeordnet und dienen zur Darstellung eines Kondensators zur kapazitiven Erfassung des Volumens des Befestigungselements in der Befestigungselementführung 23. Über die kapazitive Sensoreinrichtung 40 in Figur 4 können besonders vorteilhaft auch Veränderungen am Befestigungselement 54 selbst, zum Beispiel Scherbrüche, erfasst werden.

In Figur 5 ist eine Kolbenführung 65 des in Figur 1 dargestellten Arbeitsgeräts 1 im Längsschnitt gezeigt. Die Kolbenführung 65 dient zur Führung eines Kolbens 66 beim Eintreiben eines Befestigungselements in den Untergrund. Der Kolben 66 umfasst einen Grundkörper 67, mit welchem der Kolben 66 in der Kolbenführung 65 geführt ist. Von dem Grundkörper 67 des Kolbens 66 geht ein Stößel 68 aus. Der Stößel 68 ist mit seinem freien Ende in der Befestigungselementführung (23 in den Figuren 3 und 4) geführt.

In die Kolbenführung 65 sind eine Wicklung 70 und zwei Platten 71, 72 integriert. Die Wicklung 70 und die Platten 71, 72 dienen zur Darstellung einer induktiven beziehungsweise kapazitiven Sensoreinrichtung 80, die dem Grundkörper 67 des Kolbens 66 zugeordnet ist. Die Sensoreinrichtung 80 kann auch nur die Wicklung 70 oder nur die beiden Platten 71, 72 umfassen.

Mit der Sensoreinrichtung 80 in der Kolbenführung 65 kann die aktuelle Position und/oder ein Geschwindigkeitsverlauf des Kolbens 66 erfasst werden. Über die Auswertung der Kolbenposition beziehungsweise des Kolbengeschwindigkeitsverlaufs kann auf das Eintreibverhalten zurückgeschlossen werden.

## Patentansprüche

1. Verfahren zum Eintreiben von Befestigungselementen in einen Untergrund mit Hilfe eines handgeführten Arbeitsgeräts (1), wobei nach einem Setzvorgang erfasst wird, ob und/oder wie weit ein gesetztes Befestigungselement aus dem Untergrund vorsteht, **dadurch gekennzeichnet, dass** der Befestigungselementvorstand von mindestens einem aktuellen oder vorangegangenen Setzvorgang kapazitiv erfasst wird.

2. Verfahren nach dem Oberbegriff des Anspruchs 1, insbesondere nach Anspruch 1, **dadurch gekennzeichnet, dass** der Befestigungselementvorstand von mindestens einem aktuellen oder vorangegangenen Setzvorgang induktiv erfasst wird.

3. Verfahren nach dem Oberbegriff des Anspruchs 1, insbesondere nach einem der vorhergehenden Ansprüche, **dadurch gekennzeichnet, dass** der Befestigungselementvorstand in einer Befestigungselementführung (23) durch eine in die Befestigungselementführung (23) integrierte Sensoreinrichtung (40) erfasst wird.

4. Verfahren nach einem der vorhergehenden Ansprüche, **dadurch gekennzeichnet, dass** der erfasste Befestigungselementvorstand zusammen mit Eintreibenergieinformationen, Druckverlaufsinformationen und/oder Beschleunigungsinformationen regelungstechnisch verwendet wird, um die Qualität von nachfolgenden Setzvorgängen zu verbessern.

5. Verfahren nach einem der vorhergehenden Ansprüche, **dadurch gekennzeichnet, dass** der automatisch erfasste Befestigungselementvorstand zusammen mit weiteren Informationen, wie einer Umgebungstemperatur oder eine Gerätetemperatur, regelungstechnisch verwendet wird, um die Qualität von nachfolgenden Setzvorgängen weiter zu verbessern.

6. Interfaceeinheit (35) für ein handgeführtes Arbeitsgerät (1), das gemäß einem Verfahren nach einem der Ansprüche 1 bis 5 betreibbar ist beziehungsweise betrieben wird, **dadurch gekennzeichnet, dass** die Interfaceeinheit (35) eine Schnittstelle (45) aufweist, die eine automatische Aufnahmevorrichtung (22;41) zum Erfassen des Befestigungselementvorstands von mindestens einem aktuellen oder vorangegangenen Setzvorgang mit einer Auswerteeinheit (24;42) verbindet.

7. Interfaceeinheit nach Anspruch 6, **dadurch gekennzeichnet, dass** die Interfaceeinheit (35) eine Benutzerschnittstelle (25) aufweist, über die einem Benutzer automatisch Informationen über mindestens einen aktuellen oder vorangegangenen Setzvorgang und/oder weitere Informationen übermittelt werden.

8. Interfaceeinheit nach Anspruch 6 oder 7, **dadurch gekennzeichnet, dass** die Interfaceeinheit (35) eine optische Anzeige (26;43) umfasst, über die einem Benutzer automatisch Informationen über mindestens einen aktuellen oder vorangegangenen Setzvorgang und/oder weitere Informationen übermittelt werden.

9. Aufnahmevorrichtung (22;41) zum automatischen Erfassen eines Befestigungselementvorstands von mindestens einem aktuellen oder vorangegangenen Setzvorgang mit einer kapazitiven oder induktiven Sensoreinrichtung (40).

10. Handgeführtes Arbeitsgerät (1) zum Eintreiben von Befestigungselementen, das gemäß einem Verfahren nach einem der Ansprüche 1 bis 5 betreibbar ist beziehungsweise betrieben wird, **dadurch gekennzeichnet, dass** das Arbeitsgerät (1) mit einer Interfaceeinheit (35) nach einem der Ansprüche 6 bis 8 ausgestattet ist.

11. Handgeführtes Arbeitsgerät (1) zum Eintreiben von Befestigungselementen, das gemäß einem Verfahren nach einem der Ansprüche 1 bis 5 betreibbar ist beziehungsweise betrieben wird, insbesondere nach Anspruch 10, **dadurch gekennzeichnet, dass** das Arbeitsgerät (1) mit einer automatischen Aufnahmevorrichtung (22;41) zum Erfassen des Befestigungselementvorstands von mindestens einem aktuellen oder vorangegangenen Setzvorgang und mit einer kapazitiven oder induktiven Sensoreinrichtung (40;80) ausgestattet ist.

12. Handgeführtes Arbeitsgerät (1) nach Anspruch 11, **dadurch gekennzeichnet, dass** die kapazitive oder induktive Sensoreinrichtung (40) zum Erfassen des Befestigungselementvorstands von mindestens einem aktuellen oder vorangegangen Setzvorgang an einem Setzende (5) des Arbeitsgeräts (1) angeordnet ist.

13. Handgeführtes Arbeitsgerät (1) nach Anspruch 11 oder 12, **dadurch gekennzeichnet, dass** die kapazitive oder induktive Sensoreinrichtung (40) in eine beziehungsweise die Befestigungselementführung (23) integriert ist.

14. Handgeführtes Arbeitsgerät (1) nach Anspruch 11 oder 12, **dadurch gekennzeichnet, dass** die oder eine weitere kapazitive oder induktive Sensoreinrichtung (80) in eine Kolbenführung (65) integriert ist.

15. Handgeführtes Arbeitsgerät (1) nach Anspruch 13 oder 14, **dadurch gekennzeichnet, dass** in der Befestigungselementführung (23) oder in der Kolbenführung (65) mindestens eine Spule (60;70) angeordnet ist.

16. Handgeführtes Arbeitsgerät (1) nach Anspruch 13 oder 14, **dadurch gekennzeichnet, dass** in der Befestigungselementführung (23) oder in der Kolbenführung (65) zwei Platten (61,62;71,72) angeordnet sind, die einen elektrischen Kondensator darstellen.
